# EUROPÄISCHE PATENTSCHRIFT

(11) **EP 0 652 088 B1**
(45) Veröffentlichungstag und Bekanntmachung des Hinweises auf die Patenterteilung: **04.06.1997**
(21) Anmeldenummer: 94114656.5
(22) Anmeldetag: 17.09.1994
(51) Int. Cl.: B27B 5/04, B27B 1/00

(54) **Verfahren und Vorrichtung zum Zerlegen eines Baumstammes**
Method and device for processing tree trunks
Procédé et dispositif de traitement de troncs d'arbres

(30) Priorität: 04.11.1993 DE 4337682
(43) Veröffentlichungstag der Anmeldung: 10.05.1995
(73) Patentinhaber: Dietz, Hans, Prof. Dr., D-72119 Ammerbuch (DE)
(72) Erfinder:
(74) Vertreter: Witte, Alexander, Dr.-Ing.

(56) Entgegenhaltungen:
- EP-A- 0 294 997
- EP-A- 0 484 825
- FR-A- 2 469 991

## Beschreibung

Die Erfindung betrifft ein Verfahren zum Zerlegen eines Baumstammes in Holzerzeugnisse, bei dem mittels einer Kreissäge Seitenbretter von einer Hauptware des Baumstammes abgetrennt werden, wobei die Seitenbretter unmittelbar nach dem Passieren der Zähne der Kreissäge mittels eines raumfesten Abweiselementes aus der Ebene der Zähne abgebogen und nachfolgend in vorbestimmter Länge abgekappt werden, wobei ferner Maßnahmen zum Entfernen einer Walkante des Baumstammes getroffen sind, derart, daß beidseits besäumte Seitenbretter hergestellt werden.

Die Erfindung betrifft ferner eine Vorrichtung zum Zerlegen eines Baumstammes in Holzerzeugnisse, mit einer Kreissäge, die parallel zu einem Kreissägeblatt ein raumfestes Abweiselement aufweist, daß sich bis in den Eingriffsbereich von Zähnen des Kreissägeblattes erstreckt und beim Abtrennen von Seitenbrettern von einer Hauptware des Baumstammes die Seitenbretter unmittelbar nach dem Passieren der Zähne aus der Ebene der Zähne abbiegt, wobei die Vorrichtung ferner erste Mittel zum Entfernen einer Waldkante des Baumstammes sowie zweite Mittel zum Abkappen der Seitenbretter auf vorbestimmte Länge umfaßt.

Ein Verfahren und eine Vorrichtung der vorstehend genannten Art sind aus der WO 88/02683 bekannt.

Bei dem bekannten Verfahren und der bekannten Vorrichtung ist eine ansonsten herkömmliche Kreissäge mit einem raumfesten, scheibenförmigen Abweiselement versehen, das parallel zum Kreissägeblatt angeordnet ist und sich im Randbereich bis an den Eingriffsbereich der Zähne hin erstreckt. Das Abweiselement ist leicht konisch ausgebildet. Wenn die Kreissäge z. B. ein Seitenbrett von einer Hauptware eines Baumstammes abtrennt, läuft das abgetrennte Seitenbrett an dem konischen, raumfesten Abweiselement auf und wird somit aus der Trennebene abgebogen. Dies hat den Vorteil, daß das abgetrennte Seitenbrett unmittelbar nach dem Passieren der Zähne des Kreissägeblattes außer Eingriff mit dem rotierenden Kreissägeblatt kommt, so daß das Entstehen von Reibungswärme vermieden wird.

Bei dem bekannten Verfahren und der bekannten Vorrichtung sind keine besonderen Maßnahmen betroffen, um den Baumstamm oder das Seitenbrett von einer Waldkante, d.h. Rindenresten am Rande des Seitenbrettes zu befreien. Das bekannte Verfahren und die bekannte Vorrichtung gehen nämlich von einem bereits vorbehandelten, nämlich einem profilierten Baumstamm aus.

Unter einem profilierten Baumstamm versteht man einen solchen, der bereits in vorausgehenden Bearbeitungsschritten so vorbehandelt ist, daß von dem ursprünglich rohen Baumstamm bereits die gesamte Rinde entfernt und auch bereits im Querschnitt ein Profil hergestellt worden ist, bei dem nur noch Seitenbretter abgetrennt werden müssen oder eine Zerlegung des Baumstammes in sonstige Holzerzeugnisse (Bretter, Bohlen, Kantholz und dergleichen) stattfinden muß.

Verfahren und Vorrichtungen zum Profilieren von Baumstämmen sind bekannt, beispielsweise aus der DE-PS 32 44 393, der DE-PS 29 28 949 sowie der DE-PS 29 18 622.

Bei diesen bekannten Verfahren und Vorrichtungen wird der zunächst rohe Baumstamm allseitig angeflacht, so daß eine Querschnittsform von nahezu quadratischer Gestalt entsteht, wobei jedoch im Bereich der Ecken des Quadrates Rundungen mit Rindenresten, den sogenannten Waldkanten, noch vorhanden sind. In nachfolgenden Eckenfräserstationen werden diese mit Waldkanten behafteten Ecken nun ausgefräst, so daß eine Querschnittsform entsteht, die die Gestalt eines Quadrates mit ausgefrästen quadratischen Ecken hat. Die Ecken können dabei auch mehrstufig ausgefräst werden. Durch nachfolgende Trennschnitte können nun die seitlich vorstehenden Rechteckprofile als Seitenbretter abgetrennt werden. Diese Seitenbretter werden dann mittels Kappsägen in handelsübliche Längen abgelängt. Dies kann entweder geschehen, während die Seitenbretter noch nicht vollständig von der Hauptware abgetrennt, also mit dieser noch stofflich verbunden sind, es ist aber auch möglich, die Seitenbretter zunächst über die gesamte Länge des Baumstammes von der Hauptware abzutrennen und dann in separaten Arbeitsgängen abzulängen.

Es ist darüber hinaus allgemein bekannt, einen zunächst rohen Baumstamm lediglich seitlich anzuflachen und bereits dann, also ohne jeglich Profilierung, Seitenbretter abzutrennen, die dann jedoch an ihren Seiten noch mit den Waldkanten versehen sind. Diese separat gehandhabten Seitenbretter können dann über sogenannte Besäumzerspaner-Aggregate geführt werden, um beidseitig die Waldkanten abzutrennen. Die Besäumzerspaner-Aggregate können dabei als Kreissägen ausgebildet sein, mit denen die Waldkante abgesägt und anschließend zerspant wird, es sind aber auch Werkzeuge bekannt, mit denen die Waldkanten bereits beim Abtrennen zerspant werden.

Bei einem Verfahren und einer Vorrichtung der eingangs genannten Art, die bereits einen profilierten, d.h. an den Ecken ausgefrästen Baumstamm voraussetzen, können sich jedoch in der Praxis Probleme einstellen, wenn die Eckenfräser nicht sauber zu den Kreissägen positioniert sind, die nach dem Ausfräsen der Ecken ein Abtrennen der Seitenbretter bewirken. Dies gilt insbesondere dann, wenn der Baumstamm während des Bearbeitungsvorganges zwischen der Eckenfräserstation und der Kreissäge nochmals gehandhabt, beispielsweise über längere Strecken gefördert oder gar gedreht wird. Dann kann es geschehen, daß die Schnittfuge der Kreissäge ihre Referenzlage zu den beiden Oberflächen der gefrästen Ecke verliert und entweder Seitenbretter mit falschen Abmessungen oder aber mit kragenartigen Vorsprüngen erzeugt werden.

Ein weiterer Nachteil beim Profilieren von Baumstämmen mittels Eckenfräsern ist der, daß die Eckenfräser mit ihrer rotierenden Umfangsfläche tangential in das Holz des Baumstammes eintauchen und sich lediglich am Baumstamm selbst abstützen. Dies führt zur Ausbildung von Spänen, die an einem Ende verdickt und am anderen Ende verjüngt sind und die deshalb in der Fachsprache als "Komma-Späne" bezeichnet werden. Solche Späne sind jedoch bei den Abnehmern derartiger Späne, nämlich der Zelluloseindustrie, unerwünscht, weil für die Weiterverarbeitung der Späne in der Zelluloseherstellung Fraktionen mit konstanter Länge und Dicke gewünscht werden.

Aus der GB-PS 1 086 450 sind ein Verfahren und eine Vorrichtung zum Bearbeiten von Baumstämmen bekannt. Danach werden die Baumstämme zunächst mittels ersten Bandsägen beidseitig angeflacht, indem auf beiden Seiten ein im Querschnitt kreisabschnittförmiges, auf der kreisbogenförmigen Oberfläche vollkommen mit Waldkante versehenes Teil abgetrennt wird. Der auf diese Weise angeflachte Baumstamm wird dann um 90° gedreht und nochmals mittels eines zweiten Bandsägeaggregates beidseitig angeflacht. Die auf diese Weise abgetrennten Teile werden weiteren Bandsägen und Kreissägen zugeführt, um waldkantenfreie Bretter zu erzeugen. Diese waldkantenfreien Bretter werden dann in einer Sortiervorrichtung mittels Kreissägen auf eine vorbestimmte Länge abgelängt.

Der Erfindung liegt daher die Aufgabe zugrunde, ein Verfahren und eine Vorrichtung der eingangs genannten Art dahingehend weiterzubilden, daß die vorstehend genannten Nachteile vermieden werden. Insbesondere sollen maßgenaue und formgenaue Seitenbretter erzeugt werden, wobei die anfallenden Späne für eine nachfolgende Zelluloseherstellung geeignet sein sollen.

Gemäß dem Verfahren der eingangs genannten Art wird diese Aufgabe erfindungsgemäß dadurch gelöst, daß die Seitenbretter im unbesäumten Zustand unmittelbar nach dem Abbiegen einem Besäumzerspaner-Aggregat zugeführt und erst danach stofflich von der Hauptware getrennt werden.

Gemäß der eingangs genannten Vorrichtung wird die Aufgabe erfindungsgemäß dadurch gelöst, daß die ersten Mittel als Besäumzerspaner-Aggregat ausgebildet und in der Förderrichtung des Baumstammes unmittelbar stromabwärts des Kreissägeblattes, aber stromaufwärts von Mitteln zum stofflichen Trennen der Seitenbretter von der Hauptware angeordnet sind.

Die der Erfindung zugrundeliegende Aufgabe wird auf diese Weise vollkommen gelöst.

Gemäß der Erfindung wird nämlich im Gegensatz zu herkömmlichen Profilierverfahren der Schritt des Besäumens der Seitenbretter wieder zeitlich nach dem Schritt des Abtrennens der Seitenbretter verlegt. Um dabei jedoch eine Zuordnung zwischen der Kreissäge und dem Besäumwerkzeug, mit anderen Worten also eine hohe Maß- und Formgenauigkeit zu gewährleisten, werden die Seitenbretter in einem Zustand besäumt, in dem sie noch stofflich mit dem Baumstamm verbunden sind. Dies ist unmittelbar nach dem Passieren der Kreissäge der Fall. Man macht sich dabei die Tatsache zunutze, daß eine bestimmte Kreissäge verwendet wird, die nicht nur die Seitenbretter von der Hauptware abtrennt, sondern diese zugleich aus der Trennebene heraus abbiegt. Dann hat man nämlich die Seitenbretter unmittelbar hinter der Kreissäge beabstandet von der Hauptware zur Verfügung und kann dort mit dem nun einmal erforderlichen Platz für Besäumwerkzeuge das noch unbesäumte Seitenbrett besäumen. Infolge der stofflichen Einheit zwischen Seitenbrett und Hauptware ist auf diese Weise eine extreme Maß- und Formhaltigkeit möglich, weil eine starre mechanische Verbindung zwischen dem Seitenbrett im Bereich der Kreissäge und dem vorauslaufenden Abschnitt des Seitenbretts im Bereich des Besäumwerkzeuges besteht.

Bei einer bevorzugten Weiterbildung der Erfindung wird als Besäumzerspaner-Aggregat ein rotierender Besäumzerspaner verwendet, dessen Durchmesser so bemessen ist, daß die Seitenbretter näherungsweise diametral an dem Besäumzerspaner vorbeibewegt werden.

Diese Maßnahme hat den Vorteil, daß die Eingriffsebene des Zerspaners am Holz fast unter 90° zur Bewegungsrichtung der Seitenbretter liegt. Das somit in radialer Richtung beaufschlagte Holz des Seitenbrettes wird auf diese Weise in Späne zerlegt, deren Dicke konstant ist. Diese Späne werden in der Fachsprache als "Gleichdick-Späne" bezeichnet und werden von der Zelluloseindustrie gerne abgenommen, weil sie für die Herstellung von Zellulose geeignet sind. Die erfindungsgemäße Vorgehensweise, nämlich das Seitenbrett im Abstand von der Hauptware zu besäumen, hat somit gegenüber den bekannten Profilierverfahren den systematischen Vorteil, daß die Späne in einer günstigeren Form erzeugt werden können.

Dies gilt insbesondere dann, wenn gemäß einer Weiterbildung der Erfindung die Seitenbretter im Eingriffsbereich des Besäumzerspaners mittels eines Widerlagers abgestützt sind.

Diese Maßnahme hat nämlich den Vorteil, daß die Spanerzeugung mit Gleichdick-Spänen besonders gut gelingt.

Weitere Vorteile ergeben sich aus der Beschreibung der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird in der nachfolgenden Beschreibung näher erläutert. Es zeigen:
- Fig. 1: einen unbearbeitetenden Baumstamm im Radialschnitt;
- Fig. 2: den Baumstamm gemäß Fig. 1 gemäß einem ersten Bearbeitungsschritt bei einem herkömmlichen Profilierverfahren;
- Fig. 3: den Baumstamm gemäß Fig. 2 gemäß einem weiter nachfolgenden Bearbeitungsschritt;
- Fig. 4: den Baumstamm gemäß Fig. 3 gemäß einem noch weiter nachfolgenden Bearbeitungsschritt, nämlich dem Abtrennen eines Seitenbrettes;
- Fig. 5: eine Darstellung, ähnlich Fig. 3, jedoch zur Veranschaulichung eines möglichen Verfahrensfehlers;
- Fig. 6: eine Darstellung ähnlich Fig. 4, zur Veranschaulichung der sich aufgrund des Verfahrensfehlers ergebenden fehlerhaften Holzerzeugnisse;
- Fig. 7: eine Darstellung ähnlich Fig. 3 zur Erläuterung der Spanherstellung bei einem herkömmlichen Profilierverfahren;
- Fig. 8: eine Draufsicht auf die Anordnung gemäß Fig. 7;
- Fig. 9: eine Seitenansicht einer herkömmlichen Kreissägeanordnung zur Veranschaulichung der dort obwaltenden Umstände bei der Spanherstellung;
- Fig. 10: eine Draufsicht auf ein Ausführungsbeispiel einer erfindungsgemäßen Vorrichtung;
- Fig. 11: eine Schnittdarstellung entlang der Linie XI-XI von Fig. 10.

Fig. 1 zeigt im Radialschnitt einen Baumstamm 10, der in der vereinfachten Darstellung aus Stammholz 11 sowie einer außenumgebenden Rinde 12 besteht. Mit 13 sind Längsebenen am Baumstamm 10 angedeutet, entlang der Zerspanerwerkzeuge geführt werden können, um den Baumstamm 10 allseitig anzuflachen.

Das Ergebnis des Anflachens ist in Fig. 2 dargestellt. Man erkennt, daß der Baumstamm 10 nunmehr eine näherungsweise quadratische Querschnittsform aufweist, die an den Seiten durch die Ebenen 13 bestimmt wird. Lediglich im Bereich der Ecken sind noch sogenannte Waldkanten 14 als Reste der Rinde 12 stehengeblieben. Mit 15 sind in Fig. 2 axial verlaufende Ecken angedeutet, die nachfolgend mittels sogenannter Eckenfräser angebracht werden können, um die Waldkanten 14 zu entfernen.

Das Ergebnis dieses Eckenfräsens ist in Fig. 3 dargestellt, wo die Ecken 15 mit ihren Begrenzungsflächen deutlich in der linken Hälfte zu erkennen sind. Mit 16 ist in Fig. 3 angedeutet, daß ein nachfolgender Sägeschnitt angebracht werden kann, wobei die Dicke der Schnittfuge mit d bezeichnet ist.

Fig. 4 zeigt das Ergebnis des Sägeschnittes 16. Der ursprünglich noch einstückige, profilierte Baumstamm ist jetzt in eine sogenannte Hauptware 18 sowie ein Seitenbrett 17 unterteilt worden. Durch entsprechende Schritte an der in Fig. 4 rechten Seite des Baumstammes kann auch dort ein Seitenbrett abgetrennt werden und entsprechendes gilt für die Ober- und Unterseite des Baumstammes, wozu man zweckmäßigerweise den Baumstamm um 90° dreht, so daß dieselben Aggregate verwendet werden können, die zuvor die in den Figuren 2 bis 4 veranschaulichten Bearbeitungsschritte vorgenommen haben.

In Fig. 5 ist nun veranschaulicht, daß es bei der vorstehend erläuterten Profilierung und Zerlegung von Baumstämmen zu bestimmten Fehlern kommen kann. Wenn nämlich die Eckenfräser statt in ihrer Sollage mit einem bestimmten Versatz justiert werden, der in Fig. 5 mit x bezeichnet ist, so wird nicht eine Ecke 15 gemäß Fig. 3 sondern vielmehr eine Ecke 15' gemäß Fig. 5 erzeugt, deren vertikale Fläche in der Darstellung der Fig. 5 um den Betrag x nach links versetzt ist.

Fig. 6 zeigt die Folge, wenn nachfolgend der Sägeschnitt 16 in Sollposition des Sägeblattes angebracht wird. Aufgrund des Versatzes x der Ecke 15' entsteht jetzt nämlich ein Seitenbrett 17', an dessen rechter Seite noch Ansätze 19 verbleiben. Es liegt auf der Hand, daß ein so hergestelltes Seitenbrett 17' nicht verkäuflich ist, sondern vielmehr einer weiteren Nachbearbeitung unterzogen werden muß, was zu entsprechenden Kosten führt.

Aus der vorstehenden Darlegung folgt, daß beim Profilieren und nachfolgenden Zerlegung von Baumstämmen eine genaue Zuordnung der Werkzeugpositionen bei aufeinanderfolgenden Bearbeitungsschritten gewährleistet sein muß und zwar in Verbindung mit der Förderung der Baumstämme zwischen den verschiedenen Bearbeitungspositionen. Die anhand der Figuren 5 und 6 aufgezeigten Probleme stellen sich dabei in um so höherem Maße ein, je ungenauer die Positionierung der Werkzeuge ist und je größer die Abstände zwischen den Bearbeitungspositionen und damit die Verfahrwege des Baumstammes sind. Beim Verfahren der Baumstämme können sich nämlich durch Lageveränderungen des Baumstammes ebenfalls Zuordnungsfehler ergeben, die zu den in Fig. 5 und 6 veranschaulichten Folgen führen.

Ein weiterer Aspekt herkömmlicher Profilierungsverfahren ist in den Figuren 7 und 8 dargestellt.

Fig. 7 zeigt in einer Darstellung, die dem Bearbeitungsschritt gemäß Figuren 2 und 3 entspricht, einen um eine Achse 24 drehbaren Eckenfräser 25. Die Achse 24 steht dabei senkrecht zur Förderrichtung des Baumstammes 10, die in Fig. 8 mit einem Pfeil 26 angedeutet ist. Der Eckenfräser 24 dreht sich dabei in einer Richtung, die in den Figuren 7 und 8 mit einem Pfeil 27 angedeutet ist.

Der Eckenfräser 25 erzeugt die Ecke 15 im wesentlichen mit seiner Stirnfläche, wie man deutlich aus der Darstellung von Fig. 8 erkennt. Der Eckenfräser 25 taucht dabei im wesentlichen tangential in das Holz des Baumstammes 10 ein. Er stützt sich dabei gegen den Baumstamm 10 selbst ab. Aufgrund dieser Eingriffsverhältnisse des Eckenfräsers 25 am Baumstamm 10 entstehen im Eingriffsbereich Späne 28, die an dem in Fig. 8 linken Ende verdickt und an dem in Fig. 8 rechten Ende verjüngt sind. Dies liegt daran, daß der Eckenfräser 25 an dem in Fig. 8 rechten Ende des Spanes 28 exakt tangential in das Holz des Baumstammes 10 eingreift und an dem in Fig. 8 linken Ende unter einen endlichen, aber kleinen Winkel. Der mittlere Eingriffswinkel ist in Fig. 8 mit α bezeichnet. Er ist dort übertrieben groß dargestellt und liegt in der Praxis im Bereich von wenigen Graden.

Auf diese Weise entstehen Späne 28 in der Form sogenannter "Komma-Späne", die an einem Ende dick und am anderen Ende dünn sind.

Die beim Zerspanen von Holz anfallenden Späne werden als Rohstoff für die Zelluloseindustrie verwendet und von dieser in großem Umfange abgenommen. Für die Herstellung von Zellulose ist es jedoch wichtig, die Holzspäne in gleichmäßiger Struktur zur Verfügung zu haben, weil die Holzspäne bei der Herstellung von Zellulose chemisch zerlegt werden und man daher Späne haben möchte, die eine konstante Dicke aufweisen, damit die Späne bei der weiteren Verarbeitung gleichmäßig zerlegt werden können. Bei Spänen von unregelmäßiger Form mit unterschiedlicher Stärke ist dies nicht der Fall, weil dort die dünneren Bereiche eher zersetzt werden als die dickeren Bereiche. Die sogenannten "Komma-Späne" sind daher in der Weiterverarbeitung problematischer und werden von der Zelluloseindustrie weniger gern angenommen, in jedem Fall zu geringeren Abnahmepreisen.

Im Vergleich dazu ist in Fig. 9 eine Situation dargestellt, wie sie sich zum Beispiel bei einer herkömmlichen Kreissäge ergibt, mit der zum Beispiel ein Brett gesägt oder geschlitzt wird.

Bei dieser Situation wird ein Brett 30 mittels einer Kreissäge 31 zersägt oder geschlitzt, wobei die Kreissäge 31 sich um eine Achse 32 dreht, wie mit einem Pfeil 33 angedeutet. Mit einem weiteren Pfeil 34 ist der Vorschub des Brettes 30 relativ zur Kreissäge 31 dargestellt. 35 bezeichnet ein Widerlager, auf dem das Brett 30 in der Nähe des Eingriffsbereiches der Kreissäge 31 aufliegt.

Da die Kreissäge 31 einen sehr großen Durchmesser hat, kann die Anordnung so getroffen werden, daß das Brett 30 näherungsweise diametral am Kreissägeblatt vorbeiläuft, d.h. praktisch entlang eines Durchmessers, wobei diese Maßnahme nur dadurch begrenzt ist, daß im Bereich der Achse 32 eine endliche Abmessung für eine Antriebswelle des Kreissägeblattes vorgesehen werden muß.

Bei großen Durchmessern des Kreissägeblattes spielt dies jedoch eine vernachlässigbare Rolle, so daß der Winkel zwischen der Eingriffsrichtung der Kreissäge 31 (Pfeil 33) und der Vorschubrichtung des Brettes 30 (Pfeil 34) praktisch 90° beträgt, wie mit einem Winkel β in Fig. 9 angedeutet.

Die auf diese Weise entstehenden Späne 36 haben über ihre gesamte Länge eine konstante Dicke und werden daher in der Fachsprache als "Gleichdick-Späne" bezeichnet. Diese Späne sind wirtschaftlich wertvoller als "Komma-Späne", wie oben erläutert.

Bei dem in den Figuren 10 und 11 dargestellten Ausführungsbeispiel der Erfindung macht man sich nun diese Kenntnisse zunutze.

Bei der erfindungsgemäßen Vorrichtung ist eine Kreissäge 40 mit einem Kreissägeblatt 41 vorgesehen, das an seinem Umfang mit Zähnen 42 versehen ist. Eine Antriebswelle 43 sorgt für eine Rotation des Kreissägeblattes 41. Parallel zum Kreissägeblatt 41 ist ein raumfestes, scheibenförmiges Abweiselement 44 vorgesehen, das leicht konisch ausgebildet ist, wie man besonders deutlich in Fig. 11 erkennt. Das raumfeste Abweiselement 44 wird von einer Halterung 45 gehalten, die beispielsweise konzentrisch zur Antriebswelle 43 angeordnet ist. Die Achse der Kreissäge 40 ist mit 46 bezeichnet. Ein Pfeil 47 definiert die Drehrichtung des Kreissägeblattes 41.

Weitere Einzelheiten über den Aufbau und die Funktion der Kreissäge 40 finden sich in der WO 88/02683, auf die insoweit zur Vermeidung von Wiederholungen verwiesen wird.

Ein Baumstamm 50 wird an der Kreissäge 40 vorbeigeführt, um Seitenbretter 51 von einer Hauptware 52 abzutrennen. Der Baumstamm 50 ist beim Erreichen der Kreissäge 40 lediglich angeflacht, aber im herkömmlichen Sinne nicht profiliert, d.h. nicht mit axialen Ecken versehen. Der Baumstamm 50 ist daher noch mit Waldkanten 53 behaftet.

Mittels der Kreissäge 40 wird nun das Seitenbrett 51 von der Hauptware 52 abgetrennt. Das Seitenbrett 51 wird dabei aufgrund der Konizität des raumfesten Abweiselements 44 aus der Ebene des Kreissägeblattes 41 heraus abgebogen, wie besonders deutlich in Fig. 11 zu erkennen ist. Aufgrund der Konizität des Abweiselementes 44 wird das Seitenbrett 51 dabei auch geringfügig aus der Achse des Baumstammes 50 seitlich versetzt, wie man in Fig. 10 erkennen kann.

Stromabwärts der mit einem Pfeil 54 angedeuteten Förderrichtung des Baumstammes 50 ist unmittelbar hinter der Kreissäge 40 ein Besäumaggregat angeordnet. Das Besäumaggregat besteht aus einem ersten Rollenpaar 60, einem dazu im Abstand stromabwärts angeordneten zweiten Rollenpaar 61 sowie einem zwischen den Rollenpaaren 60, 61 positionierten Besäumzerspaner 62. Unmittelbar stromaufwärts des Besäumzerspaners 62 wird das Seitenbrett 51 von unten mittels eines Widerlagers 63, eines sogenannten Gegenmessers abgestützt. Mit 56, 66, 67 sind dabei die Drehachsen der Rollenpaare 60, 61 und des Besäumzerspaners 62 bezeichnet, während Pfeile 68, 69 und 70 deren Drehrichtung definieren.

Das Besäumzerspaner-Aggregat 60 bis 63 ist etwas oberhalb der weiter durchlaufenden Hauptware 52 angeordnet, wie Fig. 11 zeigt. Dies ist deswegen möglich, weil, wie erwähnt, das Seitenbrett 51 aus der Trennebene abgebogen wurde. Die Rollenpaare 60, 61 bewirken nun ein Zurückbiegen des Seitenbrettes 51 in eine zur Förderrichtung der Hauptware 52 parallele Richtung.

Das Seitenbrett 51 wird in dem Besäumzerspaner-Aggregat 60 bis 63 besäumt und verläßt dieses als besäumtes Seitenbrett 51a, wie man aus Fig. 10 erkennt.

Da das Besäumzerspaner-Aggregat 60 bis 63 im Abstand oberhalb oder neben der weiterlaufenden Hauptware 52 angeordnet ist, kann man einen Besäumzerspaner 62 mit relativ großem Durchmesser D verwenden, der in Fig. 11 schematisch angedeutet ist. Die Schneiden des Besäumzerspaners 62 laufen dann praktisch unter ca. 45° Eingriffswinkel in radialer Richtung durch das Holz im Bereich der Waldkanten 53, wobei das Widerlager 63 mit dazu beiträgt, daß Gleichdick-Späne entstehen, wie dies weiter vorne zu Fig. 9 bereits erläutert wurde.

Infolge der engen räumlichen Zuordnung von Kreissäge 40 und Besäumzerspaner-Aggregat 60 bis 63 wird darüber hinaus eine hohe Maßhaltigkeit gewährleistet, weil das Seitenbrett 51, wenn es das Besäumzerspaner-Aggregat 60 bis 63 durchläuft, noch stofflich mit der Hauptware 52 verbunden ist.

Das besäumte Seitenbrett 51a wird stromabwärts des Besäumzerspaner-Aggregates 60 bis 63 auf handelsübliche Längen abgekappt.

Dies kann entweder dadurch geschehen, daß eine Kappsäge (nicht dargestellt) stromabwärts des Besäumzerspaner-Aggregates 60 bis 63 angeordnet wird, um das noch stofflich mit der Hauptware 52 verbundene Seitenbrett 51a von der Hauptware 52 zu trennen und zugleich abzulängen.

Andererseits kann man aber auch zunächst das Seitenbrett 51 besäumen, vollständig von der Hauptware 52 trennen, wie in den Figuren 10 und 11 dargestellt, und dann nach separater Handhabung und Transport zu einer Kappsäge an einem anderen Ort ablängen (ebenfalls nicht dargestellt).

## Patentansprüche

1. Verfahren zum Zerlegen eines Baumstammes (50) in Holzerzeugnisse, bei dem mittels einer Kreissäge (40) Seitenbretter (51) von einer Hauptware (52) des Baumstammes (50) abgetrennt werden, wobei die Seitenbretter (51) unmittelbar nach dem Passieren der Zähne (42) der Kreissäge (40) mittels eines raumfesten Abweiselementes (44) aus der Ebene der Zähne (42) abgebogen und nachfolgend in vorbestimmter Länge abgekappt werden, wobei ferner Maßnahmen zum Entfernen einer Waldkante (53) des Baumstammes (50) getroffen sind, derart, daß beidseits besäumte Seitenbretter (51) hergestellt werden, dadurch gekennzeichnet, daß die Seitenbretter (51) im unbesäumten Zustand unmittelbar nach dem Abbiegen einem Besäumzerspaner-Aggregat (60 bis 63) zugeführt und erst danach stofflich von der Hauptware (52) getrennt werden.

2. Verfahren nach Anspruch 1, dadurch gekennzeichnet, daß als Besäumzerspaner-Aggregat (60 bis 63) ein rotierender Besäumzerspaner (62) verwendet wird, dessen Durchmesser (D) so bemessen ist, daß die Seitenbretter (51) näherungsweise unter ca. 45° Eingriffswinkel an dem Besäumzerspaner (62) vorbeibewegt werden.

3. Verfahren nach Anspruch 2, dadurch gekennzeichnet, daß die Seitenbretter (51) im Eingriffsbereich des Besäumzerspaners (62) mittels eines Widerlagers (63) abgestützt sind.

4. Vorrichtung zum Zerlegen eines Baumstammes (50) in Holzerzeugnisse, mit einer Kreissäge (40), die parallel zu einem Kreissägeblatt (41) ein raumfestes Abweiselement (44) aufweist, das sich bis in den Eingriffsbereich von Zähnen (42) des Kreissägeblattes (41) erstreckt und beim Abtrennen von Seitenbrettern (51) von einer Hauptware (52) des Baumstammes (50) die Seitenbretter (51) unmittelbar nach dem Passieren der Zähne (42) aus der Ebene der Zähne (42) abbiegen, wobei die Vorrichtung ferner erste Mittel zum Entfernen einer Waldkante (53) des Baumstammes (50) sowie zweite Mittel zum Abkappen der Seitenbretter (51) auf vorbestimmte Längen umfaßt, dadurch gekennzeichnet, daß die ersten Mittel als Besäumzerspaner-Aggregat (60 bis 63) ausgebildet und in der Förderrichtung (54) des Baumstammes (50) unmittelbar stromabwärts des Kreissägeblattes (40), aber stromaufwärts von Mitteln zum stofflichen Trennen der Seitenbretter (51) von der Hauptware (52) angeordnet sind.

5. Vorrichtung nach Anspruch 4, dadurch gekennzeichnet, daß das Besäumzerspaner-Aggregat (60 bis 63) einen rotierenden Besäumzerspaner (62) umfaßt, dessen Durchmesser (D) so bemessen ist, daß die Seitenbretter (51) näherungsweise unter ca. 45° Eingriffswinkel an dem Besäumzerspaner (62) vorbeibewegbar sind.

6. Vorrichtung nach Anspruch 5, dadurch gekennzeichnet, daß im Eingriffsbereich des Besäumzerspaners (62) ein Widerlager (63) für die Seitenbretter (51) vorgesehen ist.

## Claims

1. A method for dissecting logs (50) into wood products, wherein side boards (51) are separated from a center log element (52) of the log (50) by means of a circular saw (40), wherein, further, the side boards (51), after having passed the teeth (42) of the cirular saw (40), are bent away, by means of a stationary deflection element (44), from a plane defined by the teeth (42), and are thereafter cut off to predetermined length, measures being taken for removing a wane (53) of the log (50), such that side boards (51) being edged on both sides may be produced, characterized in that the side boards (51), immediately after having been bent away, are fed to an edging and chipping unit (60 through 63) and are only therafter materially separated from the center log element (52).

2. The method of claim 1, characterized in that a rotating edging and chipping tool (62) is used as the edging and chipping unit (60 through 63), the edging and chipping tool (62) having a diameter (D) being dimensioned such that the side boards (51) are passed by the edging and chipping tool (62) approximately under about 45° pressure angle.

3. The method of claim 2, characterized in that the side boards, when engaged by the edging and chipping tool (62), are supported by a bracket (63).

4. An apparatus for dissecting a log (50) into wood products, comprising a circular saw (40) being provided with a stationary deflection element (44) arranged parallel to a circular saw blade (41), the deflection element (44) extending into an area of action of teeth (42) of the circular saw blade (41) and, during the separation of side boards (51) from a center log element (52) of the log (50), bending the side boards (51) away from a plane defined by the teeth (42) immediately after the side boards (51) have passed the teeth (42), the apparatus, further, comprising first means for removing a wane (53) of the log (50) as well as second means for cutting off the side boards (51) to predetermined length, characterized in that the first means are configured as an edging and chipping unit (60 through 63) and, in a conveying direction (54) of the log (50), are arranged immediately downstream of the circular saw blade (40) but upstream of means for materially separating the side boards (51) from the center log element (52).

5. The apparatus of claim 4, characterized in that the edging and chipping unit (60 through 63) comprises a rotating edging and chipping tool (62) having a diameter (D) being dimensioned such that the side boards (51) are adapted to be passed by the edging and chipping tool (62) approximately under about 45° pressure angle.

6. The apparatus of claim 5, characterized in that a bracket (63) for the side boards (51) is provided in the area of action of the edging and cutting tool (62).

## Revendications

1. Procédé de découpe d'un tronc d'arbre (50) en produits du bois, dans lequel, au moyen d'une scie circulaire (40), des planches latérales (51) sont séparées d'un plot principal (52) du tronc d'arbre (50), les planches latérales (51) étant écartées, immédiatement après le passage des dents (42) de la scie circulaire (40) et au moyen d'un élément déflecteur stationnaire (44), du plan des dents (42) et étant étêtées ensuite à une longueur prédéterminée, des mesures étant prises de plus pour éliminer une flache (53) du tronc d'arbre (50), de manière à fabriquer des planches latérales (51) délignées des deux côtés, caractérisé en ce que les planches latérales (51) à l'état non déligné sont envoyées immédiatement après leur écartement à un groupe coupeur-déligneur (60 à 63) et ne sont séparées matériellement qu'ensuite du plot principal (52).

2. Procédé selon la revendication 1, caractérisé en ce que, comme groupe coupeur-déligneur(60 à 63), on utilise une coupeuse-déligneuse (62) dont le diamètre (D) est dimensionné en sorte que les planches latérales (51) se déplacent sur la coupeuse-déligneuse avec un angle d'attaque d'environ 45°.

3. Procédé selon la revendication 2, caractérisé en ce que les planches latérales (51) sont soutenues au moyen d'un contre-appui (63) dans la zone d'attaque de la coupeuse-déligneuse (62).

4. Dispositif de découpe d'un tronc d'arbre (50) en produits du bois, avec une scie circulaire (40), qui présente parallèlement à une lame de scie circulaire (41) un élément déflecteur stationnaire (44), qui s'étend jusque dans la zone d'attaque des dents (52) de la lame de scie circulaire (41) et, lors de la séparation de planches latérales (51) depuis un plot principal (52) du tronc d'arbre (50), dévie les planches latérales (51) immédiatement après le passage des dents (42) hors du plan des dents (42), le dispositif comprenant de plus des premiers moyens pour retirer une flache (53) du tronc d'arbre (50) ainsi que des deuxièmes moyens pour étêter les planches latérales (51) à des longueurs déterminées, caractérisé en ce que les premiers moyens sont conformés en groupe coupeur-déligneur (60 à 63) et sont placés, dans la direction de progression (54) du tronc d'arbre (50), directement en aval de la lame de scie circulaire (40), mais en amont de moyens destinés à séparer matériellement les planches latérales (51) du plot principal (52).

5. Dispositif selon la revendication 4, caractérisé en ce que le groupe coupeur-déligneur (60 à 63) comprend une coupeuse-déligneuse rotative (62) dont le diamètre (D) est dimensionné en sorte que les planches latérales (51) soient déplacées sur la coupeuse-déligneuse avec un angle d'attaque d'environ 45°.

6. Dispositif selon la revendication 5, caractérisé en ce qu'un contre-appui (63) est prévu pour les planches latérales (51) dans la zone d'attaque de la coupeuse-déligneuse (62).
